# EUROPÄISCHE PATENTSCHRIFT

(11) **EP 2 027 338 B1**
(45) Veröffentlichungstag und Bekanntmachung des Hinweises auf die Patenterteilung: **16.09.2015**
(21) Anmeldenummer: 07765389.7
(22) Anmeldetag: 13.06.2007
(51) Int. Cl.: E01B 9/30, E01B 9/68

(54) **VORRICHTUNG ZUR LAGESICHERUNG UND FÜHRUNG VON SCHIENEN**
DEVICE FOR POSITIONALLY SECURING AND GUIDING RAILS
DISPOSITIF DE POSITIONNEMENT ET DE GUIDAGE DE RAILS

(30) Priorität: 14.06.2006 DE 202006009340 U
(43) Veröffentlichungstag der Anmeldung: 25.02.2009
(73) Patentinhaber: Vossloh-Werke GmbH, 58791 Werdohl (DE)
(72) Erfinder: SEIFERT, Dietrich, 99843 Thal (DE); VORDERBRÜCK, Dirk, 58791 Werdohl (DE); BÖSTERLING, Winfried, 58809 Neuenrade (DE)
(74) Vertreter: Cohausz & Florack
(86) Internationale Anmeldenummer: PCT/EP2007/055811
(87) Internationale Veröffentlichungsnummer: WO 2007/144366

(56) Entgegenhaltungen:
- EP-A1- 0 962 592
- DE-A1- 4 219 546
- DE-A1- 19 516 097
- DE-B1- 2 600 416

## Beschreibung

Die Erfindung betrifft eine Führungsplatte gemäß dem Oberbegriff von Anspruch 1. Die Führungsplatte ist dabei Teil einer Vorrichtung zur Lagesicherung und Führung von Schienen für Züge, insbesondere Hochgeschwindigkeitszüge, wobei die Schienen unmittelbar oder mittelbar unter Zwischenanordnung von Zwischenplatten auf ortsfest vorgesehenen Betonfundamenten verlegt sind und an oder in den Betonfundamenten Führungsplatten verankert sind, an denen der Schienenfuß und gegebenenfalls die Zwischenplatten seitlich anliegen, wobei die Führungsplatten aus hochfestem, formstabilem Material bestehen, vorzugsweise aus gefülltem Kunststoffmaterial, wie zum Beispiel glasfaserverstärktem Kunststoff, insbesondere Polyamid.

Ebenso betrifft die Erfindung eine Vorrichtung zur Lagesicherung und Führung von Schienen für Gleisanlagen gemäß dem Oberbegriff von Anspruch 8.

Vorrichtungen mit solchen Führungsplatten sind im Stand der Technik bekannt. Ein Beispiel für eine solche Vorrichtung ist in der DE 26 00 416 B1 beschrieben. Aus der DE 42 19 546 A1 ist darüber hinaus eine so genannte Winkelführungsplatte bekannt, bei der im Bereich ihrer Anlagefläche, gegen die der Schienenfuß wirkt, ein Blechstreifen angeordnet ist, durch den bei fertig montierter Winkelführungsplatte ein elektrischer Kontakt zu der zum Verankern der Führungsplatte dann vorgesehenen Schraube hergestellt werden soll.

Das heute überwiegend für solche Platten verwendete faserverstärkte Polyamidmaterial hat zwar die Eigenschaft, hochstabil und fest zu sein. Ein Nachteil besteht aber darin, dass solche Platten geringe Verschleißfestigkeit gegen Abrieb an den Berührungspunkten mit dem Schienenfuß haben. Dies beruht offenbar darauf, dass die an dem Schienenfuß anliegenden seitlichen Stützflächen wegen der Vielzahl von Lastwechseln schnell verschleißen, wobei die Überfahrt jeder einzelnen Achse eines Zuges einem Lastwechsel entspricht.

Ausgehend von diesem Stand der Technik liegt der Erfindung die Aufgabe zugrunde, eine Führungsplatte und eine Vorrichtung zur Lagesicherung und Führung von Schienen zu schaffen, die insgesamt verschleißfester sind.

In Bezug auf die Führungsplatte schlägt die Erfindung zur Lösung dieser Aufgabe eine gemäß Anspruch 1 ausgebildete Führungsplatte vor.

In Bezug auf die Vorrichtung wird die oben angegebene Aufgabe durch eine gemäß Anspruch 8 ausgebildete Vorrichtung gelöst.

Die Erfindung schlägt vor, dass die Führungsplatte in dem Flächenbereich, an dem sich der Schienenfuß abstützt, eine Einlage oder mit Einlagen versehene Bereiche aufweist, wobei die Einlage aus gleitfähigem, abriebarmen oder abriebfestem, verschleißarmem oder verschleißfestem und elastisch nachgiebigem Material bestehen.

Das Einbringen solcher Einlagen in den Bereichen, an welchen zwischen der Führungsplatte und dem Schienenfuß Reibung entsteht, führt dazu, dass aufgrund der Gleitfähigkeit und ausreichenden Elastizität der Einlagen diese Einlagen beziehungsweise Einlagensegmente federnd die Wechsellast der Schiene aufnehmen. Im Ergebnis führt dies zu einem geringeren Verschleiß der Führungsplatte insgesamt, so dass eine hohe Lebensdauer solcher Führungsplatten erreicht wird.

Besonders bevorzugt ist vorgesehen, dass die Einlagen aus Polyoxymethylen bestehen.

Solche Einlagen können mechanisch in die Führungsplatte eingebracht werden. Vorzugsweise ist aber vorgesehen, dass die Einlagen in die Führungsplatte eingeformt sind.

Insbesondere ist hierbei vorgesehen, dass die Einlagen im Wege eines Mehrkomponenten-Spritzgießverfahrens einstückig mit der Führungsplatte ausgeführt sind.

Grundsätzlich sollte die der Anlagefläche der Schiene zugewandte Fläche der Einlagen frei liegen. Vorzugsweise kann vorgesehen sein, dass die Einlagen geringfügig aus der Anlagefläche der Führungsplatte vorragen.

Bei Vorrichtungen, bei denen zwischen Schienenfuß und Betonfundament eine Zwischenlage aus einer ersten Kunststoffplatte, einer zweiten Kunststoffplatte und einer zwischen diesen angeordneten Stahlplatte vorgesehen ist, erfolgt ebenfalls ein Verschleiß der Führungsplatte in dem Bereich, an welchem die Stahlplatte an der Führungsplatte anliegt und diese berührt. Um auch in diesem Bereich eine Verschleißminderung zu erreichen, schlägt die Erfindung vor, dass im Bereich der Randkante mindestens der Stahlplatte, die an der Führungsplatte anliegt, die Führungsplatte mit einer Einlage oder mit Einlagesegmenten versehen ist.

Das Einbringen solcher Einlagen kann in allen Bereichen der Führungsplatte erfolgen, in welchen Reibung zwischen metallischen Bestandteilen und der Führungsplatte entsteht.

Ausführungsbeispiele der Erfindung sind in der Zeichnung dargestellt und im Folgenden näher beschrieben.

Es zeigt:
- Fig. 1: eine Schiene und eine dazugehörige Führungsplatte im Querschnitt;
- Fig. 2: den Ausschnitt II der Fig. 1 in vergrößerter Ansicht;
- Fig. 3: eine Führungsplatte in Draufsicht;
- Fig. 4: die Führungsplatte und eine zugehörige Schiene entsprechend der Schnittlinie IV-IV in Fig. 3 gesehen;
- Fig. 5: die Führungsplatte gemäß Fig. 3 in der Ansicht gemäß Pfeil V in Fig. 3 gesehen.

In den Zeichnungsfiguren ist das Prinzip der Erfindung veranschaulicht. Insgesamt betrifft die Erfindung eine Vorrichtung zur Lagesicherung und Führung von Schienen 1. Die Schienen 1 sind entweder unmittelbar oder, wie in Fig. 4 veranschaulicht, unter Zwischenanordnung von Zwischenplatten auf Betonfundamenten verlegt. An diesen Betonfundamenten oder in diesen sind entsprechende Führungsplatten 2 verankert, an denen der Schienenfuß 3 und gegebenenfalls die Zwischenplatten seitlich anliegen. Solche Führungsplatten 2 bestehen aus hochfestem formstabilem Material, beispielsweise glasfaserverstärktem Polyamid.

In den Flächenbereichen, in denen die Führungsplatte 2 an dem Schienenfuß 3 seitlich anliegt, ist die Führungsplatte 2 mit einer Einlage 4 oder mit mehreren segmentartig ausgebildeten Einlagen 4 versehen. Diese Einlagen bestehen aus möglichst gleitfähigem, abriebarmem und verschleißarmem elastisch nachgiebigem Material, beispielsweise POM.

Im Ausführungsbeispiel sind die Einlagen 4 in die Führungsplatte 2 eingeformt. Die Einformung kann Im Wege eines Mehrkomponenten-Spritzgießverfahrens erfolgen. Unter Umständen ist bevorzugt, wenn die Einlagen 4 geringfügig aus der Anlagefläche der Führungsplatte 2 vorragen, wie dies in Fig. 2 veranschaulicht ist.

Bei der Ausführungsform nach Fig. 3 bis Fig. 5 ist zwischen dem Schienenfuß 3 und dem Betonfundament eine Zwischenlage angeordnet, die aus einer ersten Kunststoffplatte 5, einer zweiten Kunststoffplatte 6 und einer dazwischen angeordneten Stahlplatte 7 besteht. Diese Stahlplatte 7 liegt mit ihrer Seitenrandkante unterhalb der Seitenrandkante unterhalb des Schienenfußes 3 ebenfalls an der Führungsplatte 2 an. Auch in diesem Bereich ist eine entsprechende Einlage 4 vorgesehen.

Durch die entsprechende Anordnung von Einlagen aus geeignetem Material, wie dies von der Erfindung beschrieben ist, wird erreicht, dass die Führungsplatte insgesamt einem geringeren Verschleiß unterliegt, wenn sie die Wechselbelastungen aufnehmen muss, die dann entstehen, wenn Züge über die entsprechenden Schienen 1 fahren.

Die Erfindung ist nicht auf die Ausführungsbeispiele beschränkt, sondern im Rahmen der Offenbarung vielfach variabel.

Alle neuen, in der Beschreibung und/oder Zeichnung offenbarten Einzel- und Kombinationsmerkmale werden als erfindungswesentlich angesehen.

## Patentansprüche

1. Führungsplatte, die aus hochfestem, formstabilem Material besteht und die an oder in einem Betonfundament verankerbar ist, wobei die Führungsplatte (2) als Teil einer Vorrichtung zur Lagesicherung und Führung von für Gleisanlagen für Züge, insbesondere Hochgeschwindigkeitszüge, bestimmten Schienen (1) vorgesehen ist, die unmittelbar oder mittelbar unter Zwischenanordnung von Zwischenplatten (5,6,7) auf ortsfest vorgesehenen Betonfundamenten verlegt sind, und wobei im Einbauzustand an der Führungsplatte (2) der Schienenfuß (3) und gegebenenfalls die Zwischenplatten seitlich anliegen,
**dadurch gekennzeichnet, dass** die Führungsplatte (2) in dem Flächenbereich, an dem der Schienenfuß (3) abstützbar ist, eine Einlage (4) aufweist, die aus gleitfähigem, abriebarmen oder abriebfestem, verschleißarmem oder verschleißfestem und elastisch nachgiebigem Material besteht.

2. Führungsplatte nach Anspruch 1, **dadurch gekennzeichnet, dass** sie aus gefülltem Kunststoffmaterial besteht.

3. Führungsplatte nach Anspruch 2, **dadurch gekennzeichnet, dass** sie aus glasfaserverstärktem Kunststoff besteht.

4. Führungsplatte nach Anspruch 2 oder 3, **dadurch gekennzeichnet, dass** sie aus Polyamid besteht.

5. Führungsplatte nach einem der voranstehenden Ansprüche, **dadurch gekennzeichnet, dass** die Einlage (4) aus Polyoxymethylen besteht.

6. Führungsplatte nach einem der voranstehenden Ansprüche, **dadurch gekennzeichnet, dass** die Einlage (4) in die Führungsplatte eingeformt ist.

7. Führungsplatte nach einem der voranstehenden Ansprüche **dadurch gekennzeichnet, dass** die Einlage (4) geringfügig aus der Anlagefläche der Führungsplatte (2) vorragt.

8. Vorrichtung zur Lagesicherung und Führung von für Gleisanlagen für Züge, insbesondere Hochgeschwindigkeitszüge, bestimmten Schienen (1), wobei die Vorrichtung Zwischenplatten (5,6,7), die aus einer ersten Kunststoffplatte (5), einer zweiten Kunststoffplatte (6) sowie einer zwischen diesen angeordneten Stahlplatte (7) bestehen und über die die Schienen (1) auf einem ortsfest vorgesehenen Betonfundament verlegbar sind, und eine Führungsplatte (2) umfasst, die an oder in dem Betonfundament verankerbar ist und an der im Einbauzustand der Schienenfuß (3) und mindestens eine der Zwischenplatten (5,7) seitlich anliegen, **dadurch gekennzeichnet, dass** die Führungsplatte (2) in dem Bereich, in der die Randkante mindestens der Stahlplatte (7) an ihr anliegt, mit einer Einlage (4) oder mit Einlagesegmenten (4) versehen ist.

## Claims

1. Guide plate consisting of dimensional stable material with a high modulus strength which is embeddable on or in a concrete foundation, wherein the guide plate (2) is designated as part of a device for positional securing and guiding of rails (1) intended for railway tracks for trains, in particular high-speed trains, which are laid directly or indirectly by intermediate assembly of intermediate plates (5,6,7) to fixed concrete foundations, and wherein in its mounting position the rail base (3) and possibly intermediate plates lie laterally against the guide plate (2), **characterized in that** the surface area of the guide plate, on which the rail base (3) is supported, comprises an insert (4) which consists of lubricated, low-abrasion or abrasion-resistant, low-wear or wear-resistant and elastic resilient material.

2. Guide plate according to claim 1, **characterized in that** it consists of filled plastic material.

3. Guide plate according to claim 2, **characterized in that** it consists of glass fiber reinforced plastic.

4. Guide plate according to claim 2 or 3, **characterized in that** it consists of polyamide.

5. Guide plate according to any one of the preceding claims, **characterized in that** the insert (4) consists of polyoxymethylene.

6. Guide plate according to any one of the preceding claims, **characterized in that** the insert (4) is moulded into the guide plate (2).

7. Guide plate according to any one of the preceding claims, **characterized in that** the insert (4) protrudes slightly above the contact surface of the guide plate (2).

8. Device for positional securing and guiding of rails (1) intended for railway tracks for trains, in particular high-speed trains, wherein the device comprises intermediate plates (5,6,7), which consist of a first plastic plate (5), a second plastic plate (6) and a steel plate (7) which is arranged in the middle of these and by means of which the rails are laid on a fixed designated concrete foundation, and a guide plate (2), which is embeddable on or in the concrete foundation and on which in the mounting position the rail base and at least one of the intermediate plate (5,7) lies laterally, **characterized in that**, the guide plate (2) in the area, in which the edge of at least the steel plate (7) lies against it, is provided with an insert (4) or insert segments (4).

## Revendications

1. Plaque de guidage qui consiste en matériau à haute résistance, de forme stable et qui peut être ancrée sur ou dans une fondation en béton, sachant que la plaque de guidage (2) est prévue en tant que composant d'un système de positionnement sûr et de guidage de rails (1) qui, destinés à des installations de voies pour trains, en particulier pour des trains grande vitesse, sont posés, directement ou indirectement, avec interposition des plaques intercalaires (5, 6, 7), sur des fondations en béton fixes, et sachant que le patin du rail (3) et, le cas échéant, les plaques intercalaires portent latéralement contre la plaque de guidage (2), à l'état de montage,
**caractérisée en ce que** la plaque de guidage (2), dans la région de la surface du patin du rail (3) sur laquelle elle peut prendre appui, est dotée d'un insert (4) qui consiste en matériau apte au glissement, peu sensible à l'abrasion ou résistant à l'abrasion, peu sensible à l'usure ou résistant à l'usure et élastiquement souple.

2. Plaque de guidage selon la revendication 1,
**caractérisée en ce que** celle-ci consiste en matière synthétique chargée.

3. Plaque de guidage selon la revendication 2,
**caractérisée en ce que** celle-ci consiste en matière synthétique renforcée aux fibres de verre.

4. Plaque de guidage selon 2 ou 3,
**caractérisée en ce que** celle-ci consiste en polyamide.

5. Plaque de guidage selon l'une des revendications précédentes,
**caractérisée en ce que** l'insert (4) consiste en polyoxyméthylène.

6. Plaque de guidage selon l'une des revendications précédentes
**caractérisée en ce que** l'insert (4) est formé dans la plaque de guidage.

7. Plaque de guidage selon l'une des revendications précédentes
**caractérisée en ce que** l'insert (4) fait légèrement saillie hors de la surface d'appui de la plaque de guidage (2).

8. Dispositif de positionnement sûr et de guidage de rails (1) qui sont destinés à des installations de voies pour trains, en particulier pour des trains grande vitesse, sachant que le dispositif comprend des plaques intercalaires (5, 6, 7) qui est composée d'une première plaque en matière synthétique (5), d'une deuxième plaque en matière synthétique (6) ainsi que d'une plaque en acier (7), disposée entre les deux autres et sur laquelle les rails (1) peuvent être posés sur une fondation en béton fixe, prévue dans ce but, et d'une plaque de guidage (2) qui peut être ancrée sur ou dans une fondation en béton et contre laquelle, à l'état de montage, le patin du rail (3) et au moins l'une des plaques intercalaires (5, 7) portent latéralement,
**caractérisé en ce que** la plaque de guidage (2) est dotée d'un l'insert (4) ou de segments d'insert (4) dans la région, dans laquelle le bord d'au moins la plaque en acier (7) porte contre elle.
